# EUROPÄISCHE PATENTSCHRIFT

(11) **EP 1 976 682 B1**
(45) Veröffentlichungstag und Bekanntmachung des Hinweises auf die Patenterteilung: **17.03.2010**
(21) Anmeldenummer: 07702588.0
(22) Anmeldetag: 05.01.2007
(51) Int. Cl.: B31B 1/16, B31B 1/25, B26F 1/38, B26D 5/20

(54) **VERFAHREN ZUR HERSTELLUNG VON ZUSCHNITTEN AUS PAPPE ODER PAPPÄHNLICHEN MATERIALIEN UND VORRICHTUNG ZUR DURCHFÜHRUNG DES VERFAHRENS**
METHOD FOR PRODUCTION OF CUT-OUTS MADE FROM CARDBOARD OR CARDBOARD-LIKE MATERIALS AND CORRESPONDING DEVICE
PROCÉDÉ DE PRODUCTION DE PIÈCES DÉCOUPÉES EN CARTON OU EN MATIÈRE DE TYPE CARTON ET DISPOSITIF PERMETTANT LA MISE EN OEUVRE DUDIT PROCÉDÉ

(30) Priorität: 12.01.2006 DE 102006001803
(43) Veröffentlichungstag der Anmeldung: 08.10.2008
(73) Patentinhaber: Hulverscheidt, Anna Madeleine, 42855 Remscheid (DE)
(72) Erfinder: HULVERSCHEIDT, Detlef, 42855 Remscheid (DE); PSZAK, Manfred, 42929 Wermelskirchen (DE)
(74) Vertreter: Füssel, Michael
(86) Internationale Anmeldenummer: PCT/EP2007/000049
(87) Internationale Veröffentlichungsnummer: WO 2007/082643

(56) Entgegenhaltungen:
- WO-A-2004/011207
- DE-A1- 19 651 353
- US-B1- 6 245 004

## Beschreibung

Die vorliegende Erfindung betrifft ein Verfahren zur Herstellung von Zuschnitten aus Pappe oder pappähnlichen Materialien mit den Merkmalen des Hauptanspruchs sowie eine Vorrichtung zur Durchführung des Verfahrens nach Oberbegriff von Anspruch 4.

Derartiges Verfahren gehört im Umfang der durch die EP 1638764 (WO 2005/000 570) bekannt gewordenen Merkmale zum Stand der Technik.

Mit einem derartigen Verfahren ist es möglich, außer den bei Kartonzuschnitten üblichen längs und quer verlaufenden Bearbeitungslinien, z. B. Schnitt-, Rill-, Perforations-, Stanz- und Falzlinien auch Bearbeitungslinien am Kartonzuschnitt anzubringen, die weder ausschließlich in Längs- noch ausschließlich in Querrichtung verlaufen.

Mit der Längsrichtung des Werkstücks bzw. Kartonzuschnitts ist diejenige Richtung gemeint, welche durch die Bewegungsrichtung des Transferantriebs definiert ist, mit dessen Hilfe die Werkstücke, ausgehend vom Einzugsbereich in die Maschine, durch die einzelnen Bearbeitungsstufen gefördert werden.

Liegen die Längsrichtungen aller nacheinander zu durchlaufenden Bearbeitungsmodule auf einer einzigen durchgehenden geraden Linie, so spricht man von einer sogenannten Inline-Maschine (s. z.B. Katalog Klett).

Zu den Bearbeitungsmodulen gehören neben Druckmodulen, Stanzmodulen, Perforationsmodulen usw. alle bei der Herstellung derartiger Kartonzuschnitte notwendigen einzelnen Baugruppen, innerhalb derer die Kartonzuschnitte jeweils einer besonderen Bearbeitungsart unterworfen sind.

Wie aus oben genannter EP 1638764 bereits bekannt ist, gibt es eine Vielzahl von genormten Kartonzuschnitten, die eine schräg zur Längsrichtung verlaufende Bearbeitung verlangen, so dass der vorliegenden Erfindung die grundsätzliche Aufgabe obliegt, das bereits bekannte Verfahren so weiterzubilden, dass die weder ausschließlich längs noch ausschließlich quer verlaufenden Bearbeitungsrichtungen unter einem vereinfachten Aufwand von dem jeweils geeigneten Werkzeug angefahren werden können.

Diese Aufgabe löst die Erfindung mit den Merkmalen des Anspruchs 1.

Eine hierfür geeignete Vorrichtung ergibt sich aus den Merkmalen des Anspruchs 4.

Die Erfindung beruht auf dem Grundgedanken, die Plottereinrichtung bzw. das Plottermodul so auszugestalten, dass das jeweilige Bearbeitungswerkzeug am Plottermodul ausschließlich in Querrichtung bewegbar ist, während die notwendige Längsrichtung der Bearbeitung nicht durch das Plottermodul selbst sondern durch eine entsprechend umgestaltete Transfereinrichtung zum Transport des Kartonzuschnitts durch die Bearbeitungsmaschine hindurch realisiert wird.

Die Transfereinrichtung wird zu diesem Zweck so ausgestaltet, dass sie, vorzugsweise über eine Ansteuerelektronik, sowohl vorwärts als auch rückwärts in Längsrichtung verfahrbar ist, möglichst mit variabler Geschwindigkeit.

Der dabei von dem Transferantrieb mitgenommene Kartonzuschnitt wird daher unter dem Bearbeitungskopf der Plottereinrichtung allein durch den Transferantrieb der Bearbeitungsmaschine bewegt, während der Bearbeitungskopf der Plottereinrichtung ausschließlich quer zur Längsrichtung beweglich ist.

Somit müssen lediglich die Antriebsmotoren für die Querrichtung an der Plottereinrichtung und für die Längsrichtung am Transferantrieb miteinander so kombiniert werden, dass jede beliebige schräg verlaufende Bearbeitungsrichtung am Kartonzuschnitt ermöglicht wird. Dies geschieht über variable Geschwindigkeiten in Längs- bzw. Querrichtung.

Mathematisch geschieht dies durch vektorielle Addition der jeweiligen Geschwindigkeiten in Längsrichtung und Querrichtung.

Der Vorteil der Erfindung liegt insbesondere in der Ersparnis eines zusätzlichen Längsantriebs im Plottermodul, weil der Kartonzuschnitt ohnehin durch den Transferantrieb der Maschine in Längsrichtung durch den Plotter geführt wird.

Dies hat die Erfindung erkannt und macht sich darauf basierend eine Steuerung zu Nutze, mit deren Hilfe die einzelnen steuerbaren Antriebsmotoren sowohl für die Längsrichtung als auch für die Querrichtung im Sinne der mathematischen Addition der jeweiligen Geschwindigkeitskomponenten addiert werden.

Es soll also ausdrücklich gesagt sein, dass die Plottereinrichtung lediglich eine Antriebsbewegung des Bearbeitungskopf in Querrichtung ermöglicht, während die Längsrichtung, in der sich das Werkstück bewegen muß, durch den Transferantrieb der Bearbeitungsmaschine realisiert wird.

Auf diese Weise läßt sich die bislang übliche Baulänge derartiger Wellpapp-Verarbeitungsmaschinen erheblich reduzieren.

Ohne den Grundgedanken der Erfindung zu verlassen, kann die Plottereinrichtung sogar bei in Querrichtung stillstehendem Bearbeitungskopf längs verlaufende Bearbeitungslinien erstellen bzw. bei in Längsrichtung stillstehenden Transferantrieb in Querrichtung verlaufende Bearbeitungslinien.

Man erhält auf diese Weise einen erheblich verminderten Bauaufwand, weil prinzipiell sogar die übliche Flachbettstanze bzw. Rotationsstanze fehlen kann.

Die erfindungsgemäße Plottereinrichtung ist nämlich auch in der Lage, die zahlreichen durch Flachbettstanzen oder Rotationsstanzen erzeugten Bearbeitungslinien auszuführen.

Der Kostenaufwand derartiger Gesamtmaschinen wird daher erheblich reduziert und die unternehmerseitig vorzuhaltenden Gebäudegrößen ebenfalls.

Bevorzugt wird eine Weiterbildung, bei welcher der Transferantrieb der Werkstücke, beginnend hinter der Einzugsstation und vorzugsweise bis zu einer nachgeordneten Stapeleinrichtung ausschließlich auf einer einzigen geraden Linie liegt.

Auf diese Weise kommt man zu einem Plottermodul, welches einfach zwischen bereits vorhandene Bearbeitungsmodule eingeschoben werden kann.

Um eine möglichst stufenfreie schräg verlaufende Bearbeitungslinie zu erzielen, wird ergänzend vorgeschlagen, daß das Bearbeitungswerkzeug der Plottereinrichtung während der Bearbeitung jedes einzelnen Werkstücks in jede beliebige Drehstellung drehbar ist, die sich aus der Vektoraddition der Geschwindigkeiten in Längs- und Querrichtung zu jedem Zeitpunkt der Bearbeitung ergibt.

Auf diese Weise liegt das Bearbeitungswerkzeug stets genau parallel zu der Bearbeitungslinie, die es herzustellen gilt, so dass bei entsprechend feiner digitaler Aufbereitung der Steuerdaten auch optisch kreisrunde Konturen ausgeschnitten oder ähnliches werden können. Dabei ist es auch möglich, statt einer einzigen Plottereinrichtung mehrere derartige Plottermodule inline vorzusehen, von denen beispielsweise ein erster Plottermodul Schnittlinien erzeugt, der nächste Plottermodul Perforationslinien, der dritte Plottermodul Rilllinien usw.

Wesentlich ist für alle derartigen Plottermodule, dass die Bewegungskomponente des Bearbeitungskopfs nur in Querrichtung realisiert ist, während die Längsrichtung durch Bewegung des Werkstücks mittels der Transferantriebe erfolgt.

Die Erfindung hat insoweit erkannt, dass es für die Bearbeitung derartiger Werkstücke allein auf die Relativbewegung zwischen Bearbeitungskopf und Werkstück ankommt und spart folglich an der Plottereinrichtung einen separaten Längsantrieb ein, welcher allerdings durch den entsprechend umgestalteten Transferantrieb ersetzt wird.

Dabei kann es durchaus vorkommen, dass die Einzelbearbeitung jedes Werkstücks in dem Plottermodul mehr Zeit in Anspruch nimmt, als in den anderen Modulen.

Zu diesem Zweck wird vorgeschlagen, dass zumindest die Geschwindigkeiten der vorgelagerten Bearbeitungsmodule derart reduzierbar sind, dass für die Bearbeitung im Plottermodul hinreichend Zeit zur Verfügung steht.

Die Reduktion der Geschwindigkeiten kann bis zum Stillstand gehen.

Ergänzend weist der Bearbeitungskopf am Plottermodul eine vertikale Drehachse auf, um welche er mittels separatem Antrieb in jede beliebige Drehstellung lagerbar ist.

Die jeweils notwendige Drehstellung ergibt sich aus der vektoriellen Addition der Geschwindigkeiten in Längsrichtung und Querrichtung.

Auf diese Weise steht das Bearbeitungswerkzeug stets genau parallel zur jeweiligen schräg verlaufenden Richtung, in welcher die Bearbeitungslinie an der Stelle der Bearbeitung weist.

Zur Vermeidung eines unnötig großen Schlupfs wird darüber hinaus vorgeschlagen, den Transferantrieb im Plottermodul durch jeweils paarweise vorgesehenen Transportrollen zu realisieren, von denen jeweils ein Paar vor und ein Paar hinter dem Bearbeitungskopf des Plottermoduls sitzt, so dass sich das Werkstück zwischen den Transportrollen einklemmen läßt während es vorwärts bzw. rückwärts transferiert wird.

Hierfür sind Ausführungsbeispiele angegeben.

Im Folgenden wird die Erfindung anhand von Ausführungsbeispielen näher erläutert.

Es zeigen:
Fig.1 ein erstes Ausführungsbeispiel der Maschine;
Fig.2 Detailansicht eines geeigneten Transferantriebs;

Sofern im Folgenden nichts anderes gesagt ist, gilt die folgende Beschreibung stets für alle Figuren.

Die Figuren zeigen anschaulich das Verfahren zur Herstellung von Zuschnitten 1 aus Pappe oder pappähnlichen Materialien nach der vorliegenden Erfindung.

Aus diesen Zuschnitten 1 werden üblicherweise Kartons gebildet, um vorbestimmte Waren zu verkaufen.

Ausgangsprodukt für das vorliegende Verfahren sind Werkstücke 2 von ursprünglich beliebiger Ausgangsform.

Es handelt sich üblicherweise um Wellpapp- oder Pappzuschnitte von rechteckigem Grundriß. Diese Werkstücke werden durch längsverlaufende Bearbeitungslinien 3, querverlaufende Bearbeitungslinien 4 und darüber hinaus auch schrägverlaufende Bearbeitungslinien 5 zu Abwicklungen 50 des zu fertigenden Kartongebildes zugerichtet.

Bei den Bearbeitungslinien handelt es sich um Schnitte, Schlitze, Ritzen, Rillen, Perforationen oder auch um Falzlinien.

Wie die untere Nebenfigur zeigt, können bei derartigen Zuschnitten 1 Bearbeitungslinien 5 auftreten, die weder ausschließlich in Längs- noch in Querrichtung verlaufen.

Dabei ist die Längsrichtung definiert durch die sogenannte Transferantriebsrichtung 6, in welcher Richtung die Werkstücke 2 durch die einzelnen Bearbeitungsstufen 7a,7b,7c geführt werden.

Im vorliegenden Fall handelt es sich um eine sogenannte Inline-Maschine, bei welcher alle Transferantriebsrichtungen der einzelnen Bearbeitungsstufen 7a-c auf einer einzigen geraden Linie liegen.

Wesentlich ist nun, dass diejenigen Bearbeitungslinien 5, die weder ausschließlich in Längs- noch ausschließlich in Querrichtung verlaufen, von einer Plottereinrichtung 8 erzeugt werden, welche parallel oberhalb und relativ zur Ebene des zu bearbeitenden Werkstücks beweglich einen Arbeitskopf 9 aufweist, welcher mit vorgegebenem Abstand zum Werkstück lediglich in Querrichtung zu jedem Punkt der jeweiligen Bearbeitungslinie verfahrbar ist, zur Bearbeitung an jedem Punkt des Werkstücks aktivierbar ist und dann im aktivierten Zustand entlang der jeweiligen schräg verlaufenden Bearbeitungslinie 5 mit gesteuertem Vorschub lediglich in Querrichtung 10 angetrieben ist, während das Werkstück gleichzeitig in Längsrichtung mittels des Transferantriebs 11 der Maschine bearbeitungsgerecht relativ zum Arbeitskopf 9 der Plottereinrichtung 8 positioniert wird.

Es ist also wesentlich, dass der Bearbeitungskopf 9, der auch als Werkzeugträger dient, über eine geeignete elektromotorische Antriebsvorrichtung lediglich quer zum Werkstück verfahrbar ist, während das Werkstück durch die kombinierte Ansteuerung oben genannter motorischer Antriebseinrichtung und der Antriebseinrichtung für den Transferantrieb 11 bearbeitungsgerecht positioniert wird.

Die Längsrichtung 12 der Plotterbewegung wird daher durch entsprechende Ansteuerung des Transferantriebs 11 realisiert.

Ergänzend weist der Bearbeitungskopf mit seinem Werkzeugträger einen Drehkopf 13 auf, so dass das Bearbeitungswerkzeug bzw. der Werkzeugträger der Plottereinrichtung 8 während der Bearbeitung des jeweiligen Werkstücks 2 in jede beliebige Drehstellung drehbar ist, die sich aus der vektoriellen Addition der Geschwindigkeiten in Längsrichtung 12 und Querrichtung 10 ergibt.

Der Drehkopf 13 weist einen hierfür geeigneten Drehantrieb 14 auf, der genau so wie der Transferantrieb 11 und der Antrieb für die Querrichtung 10 von einer elektrischen Steuerung 15 mit Steuersignalen beaufschlagt wird, um an dieser Stelle der Bearbeitungsmaschine die gewollt schräg verlaufende Bearbeitungslinie anzubringen.

Die elektrische Steuerung 15 für die Plottereinrichtung weist als Input die geometrischen Daten des fertigen Zuschnitts 1 auf, so dass über entsprechende Positionssensoren die jeweilige Positionierung des Werkstücks 2 erfolgen kann während zugleich die notwendigen Bewegungen in Schrägrichtung der jeweiligen Bearbeitungslinien durch zeitgleiche Ansteuerung der Motoren von Längs- und Querantrieb erfolgt.

Im vorliegenden Fall sind die Bearbeitungsmodule 17a,b,c unmittelbar aufeinanderfolgend angeordnet.

Da naturgemäß die Plottereinrichtung, abhängig von dem Zeitaufwand der Bearbeitung, einen Rückstau in demjenigen Bereich der Maschine verursachen kann, der vor ihr von den Werkstücken durchlaufen wird, ist eine weitere elektronische Steuerung 16 vorgesehen, mit deren Hilfe zumindest die Geschwindigkeiten der vorgelagerten Bearbeitungsmodule hier nur 17a so verlangsamt werden können, dass das Plottermodul 19 die zum jeweiligen Bearbeiten des Werkstücks 2 notwendige Zeit erhält.

Wesentlich ist dabei die Kopplung der Antriebe für die Längs- und Querrichtung am Plottermodul derart, dass die Geschwindigkeit des einen motorischen Antriebs, z.B. für die Längsrichtung in Abhängigkeit von der Geschwindigkeit des anderen motorischen Antriebs gesteuert wird.

Dies erfolgt zweckmäßiger Weise nach dem Master-Slave-Prinzip, wobei als Master sowohl der Antrieb für die Längsrichtung als auch der Antrieb für die Querrichtung dienen kann, während der komplementäre Antrieb die Slave-Funktion übernimmt und umgekehrt.

Die Reduzierung der Transfergeschwindigkeiten vor dem Plottermodul 19 betrifft insbesondere alle Antriebseinheiten, die zwischen der Einzugsstation 18 und dem Eingang zum Plottermodul angeordnet sind.

Für die dem Plottermodul nachgeordneten Bearbeitungsmodule gilt dies nicht zwangsläufig, kann jedoch zum Erhalt vorbestimmter Bearbeitungstakte durchaus Sinn machen.

Ergänzend zeigt die Fig.1 im unteren Teil unterschiedliche Fertigungsstadien eines ursprünglich rechteckigen Werkstücks 2, in welches zunächst einmal runde Löcher eingebracht werden (erster Bearbeitungsschritt), des weiteren schräge Schnitte bzw. Perforationslinien (Weiterbearbeitungsschritt) und anschließend eine entsprechende Außenkontur, wie ihn der Kartonzuschnitt aufweisen muß (dritter Bearbeitungsschritt).

Es ist also durchaus möglich, diese unterschiedlichen Bearbeitungsschritte in ein und derselben Plottereinrichtung 8 zu vollziehen.

Ebenso ist es möglich, für jeden einzelnen Typ von Bearbeitungsschritten jeweils eine separate Plottereinrichtung 8 vorzusehen.

Weiterhin zeigt Fig.1 eine Weiterbildung, bei welcher das Bearbeitungswerkzeug 20 an der Plottereinrichtung 8 um eine vertikale Achse in jede beliebige Drehstellung drehbar ist.

Hierzu dient ein am Drehkopf 13 angreifender Drehantrieb 14, welcher über die elektrische Steuerung 15 für das Plottermodul während der Bearbeitung des jeweiligen Werkstücks derart steuerbar ist, dass sich die jeweilige Drehstellung aus der vektoriellen Addition der Geschwindigkeiten in Längsrichtung und Querrichtung ergibt.

Ergänzend hierzu zeigt Fig.1 noch eine Weiterbildung, bei welcher das Bearbeitungswerkzeug 20 des Plottermoduls 19 an einer starr mit dem Maschinenrahmen verbundenen Querbrücke 25 sitzt und an dieser lediglich in Querrichtung 10 verfahrbar ist.

Diese Brücke ist aus statischen Gründen beidseitig starr mit dem Maschinengestell verbunden.

Es können jedoch auch andere konstruktive Lösungen gefunden werden, z.B. Teleskopantriebe.

Ergänzend hierzu zeigt Fig.2 eine besondere Ausbildung des Transferantriebs im Plottermodul 19.

Hierzu sind jeweils paarweise und ober- bzw. unterhalb des Werkstücks 2 angeordnete Transportrollen 21a,b bzw. 22a,b vorgesehen.

Jeweils ein Paar dieser Transportrollen 21a,b bzw. 22a,b sitzt jeweils vor bzw. hinter dem Bearbeitungskopf 9 der Plottereinrichtung 8 und spannt zwischen sich das Werkstück 2 so ein, dass es durch entsprechende Drehbeaufschlagung der Transportrollen 21a,b;22a,b in die entsprechende Vorwärts- bzw. Rückwärts gerichtete Transferrichtung angetrieben wird.

Dies wird hier dadurch erreicht, dass die beiden unteren Transportrollen 21b,22b über einen gemeinsamen umlaufenden Antriebsriemen in derselben Drehrichtung angetrieben werden, während die beiden oberen Transportrollen 21a,22a über jeweils einen separaten Koppelriemen 24a,24b in derselben Wirkrichtung angetrieben sind. Der Antrieb erfolgt schlupflos, z. B. über Zahnriemen.

### Bezugszeichenliste:

- 1: Zuschnitt
- 2: Werkstück
- 3: Bearbeitungslinie, längs
- 4: Bearbeitungslinie, quer
- 5: Bearbeitungslinie, schräg
- 6: Transferantriebsrichtung
- 7a: erste Bearbeitungsstufe
- 7b: zweite Bearbeitungsstufe
- 7c: dritte Bearbeitungsstufe
- 8: Plottereinrichtung
- 9: Arbeitskopf, Bearbeitungskopf, Werkzeugträgerkopf
- 10: Querrichtung der Bewegung von 9
- 11: Transferantrieb am Plotter
- 12: Längsrichtung an der Plottereinrichtung
- 13: Drehkopf
- 14: Drehantrieb für 13
- 15: elektronische Steuerung für 8
- 16: elektronische Steuerung des restlichen Transferantriebs
- 17a: erstes Bearbeitungsmodul
- 17b: zweites Bearbeitungsmodul
- 17c: drittes Bearbeitungsmodul
- 18: Einzugsstation
- 19: Plottermodul
- 20: Bearbeitungswerkzeug
- 21a: obere Transportrolle
- 21b: untere Transportrolle
- 22a: obere Transportrolle
- 22b: untere Transportrolle
- 23: gemeinsamer Antriebsriemen
- 24: Koppelriemen
- 24b: Koppelriemen
- 25: Querbrücke
- 50: Abwicklung

## Patentansprüche

1. Verfahren zur Herstellung von Zuschnitten (1) aus Pappe oder pappähnlichen Materialien zu Verkaufszwecken von Waren, wobei flache Werkstücke (2) von ursprünglich beliebiger Ausgangsform durch längsverlaufende und ggf. auch querverlaufende Bearbeitungslinien wie Schnitt-, Rill-, Perforations-, -Stanz- und Falzlinien zu der Abwicklung (50) eines zu fertigenden Kartongebildes zugerichtet werden und darüber hinaus weitere Bearbeitungslinien (5) aufweisen, die weder ausschließlich in Längs- noch ausschließlich in Querrichtung verlaufen, wobei die Längsrichtung durch den Transferantrieb (6) definiert ist, mittels welchem die Werkstücke (2) nacheinander durch die einzelnen Bearbeitungsstufen (7a,b,c) der Bearbeitungsmaschine, in denen die Zuschnitte jeweils einer besonderen Bearbeitungsart unterworfen sind, transportiert werden und wobei die weiteren Bearbeitungslinien (5), die weder ausschließlich in Längs- noch ausschließlich in Querrichtung verlaufen, von einer parallel und relativ zur Ebene des zu bearbeitenden Werkstücks (2) bewegbaren Plottereinrichtung (8) erzeugt werden, deren Arbeitskopf (9) mit vorgegebenen Abstand zum Werkstück (2) lediglich in Querrichtung (10) zu jedem Punkt dieser weiteren Bearbeitungslinie (5) verfahrbar, zur Bearbeitung an jedem Punkt aktivierbar und im aktivierten Zustand entlang der jeweiligen weiteren Bearbeitungslinie mit gesteuertem Vorschub lediglich in Querrichtung (10) angetrieben ist, und dass das Werkstück (2) gleichzeitig in Längsrichtung mittels des Transferantriebs (11) der Maschine bearbeitungsgerecht relativ zum Arbeitskopf (9) der Plottereinrichtung (8) positioniert wird und dass die Transfergeschwindigkeiten der vorgelagerten Bearbeitungsstufen so verlangsamt werden, dass die Plottereinrichtung (8) die zum Bearbeiten des Werkstücks (2) notwendige Zeit erhält.

2. Verfahren nach Anspruch 1, **dadurch gekennzeichnet, dass** der Transferantrieb (11) der Werkstücke (2) durch die Maschine auf einer einzigen geraden Linie erfolgt.

3. Verfahren nach Anspruch 1 oder 2, **dadurch gekennzeichnet, dass** das Bearbeitungswerkzeug (20) der Plottereinrichtung (8) während der Bearbeitung des jeweiligen Werkstücks (2) in jede beliebige Drehstellung drehbar ist, die sich aus der vektoriellen Addition der Geschwindigkeiten in Längsrichtung und Querrichtung zu jedem Zeitpunkt der Bearbeitung ergibt.

4. Vorrichtung zur Durchführung des Verfahrens nach einem der Ansprüche 1 bis 3, mit einzelnen, in Bearbeitungsrichtung des Werkstücks (2) hintereinander angeordneten Bearbeitungsmodulen (17a,b,c), wie Schneid-, Rill-, Perforations-, Stanz- und Falzmodulen und mit einem Transferantrieb zum Transport des Werkstücks zwischen der Einzugsstation (18) in die Maschine und den nachfolgenden Bearbeitungsmodulen (17a,b,c), **dadurch gekennzeichnet, dass** zumindest ein einziger Plottermodul (19) vorgesehen ist, bei welchem das Werkstück (2) in der Längsrichtung des Herstellverfahrens positionsmäßig durch den Transferantrieb (11) der Bearbeitungsmaschine sowohl vorwärts als auch rückwärts und zugleich in Abhängigkeit von der jeweiligen quer (10) zur Längsrichtung liegenden Geschwindigkeit eines in diesem Plottermodul (19) quer zur Längsrichtung (12) verfahrbaren Bearbeitungswerkzeugs (20) steuerbar ist.

5. Vorrichtung nach Anspruch 4, **dadurch gekennzeichnet, dass** die Bearbeitungsmodule (17a,b,c,19) unmittelbar aufeinander folgen und dass während der Vorwärts-/Rückwärtsbewegungen zumindest die Geschwindigkeiten der vorgelagerten Bearbeitungsmodule (17a) im Sinne der am Plottermodul (19) benötigen Zeit reduzierbar sind.

6. Vorrichtung nach einem der Ansprüche 4 oder 5, **dadurch gekennzeichnet, dass** das Bearbeitungswerkzeug (20) am Plottermodul (19) um eine vertikale Achse in jede beliebige Drehposition drehbar und während der Bearbeitung des jeweiligen Werkstücks derart steuerbar ist, dass sich die jeweilige Drehstellung aus der vektoriellen Addition der Geschwindigkeiten in Längsrichtung und Querrichtung ergibt.

7. Vorrichtung nach einem der Ansprüche 4 bis 6, **dadurch gekennzeichnet, dass** der Transferantrieb (11) im Plottermodul durch jeweils paarweise oberhalb und unterhalb des Werkstücks angeordnete Transportrollen (21a,b;22a,b) gebildet wird, von denen jeweils ein Paar (21a,b) vor und ein Paar hinter dem Bearbeitungskopf (9) des Plottermoduls (19) sitzt und dass alle Transportrollen (21a,b;22a,b)jeweils gleichzeitig und mit gleicher Wirkrichtung auf das Werkstück (2) antreibbar sind.

8. Vorrichtung nach einem der Ansprüche 4 bis 7, **dadurch gekennzeichnet, dass** das Bearbeitungswerkzeug (20) an einer starr mit dem Maschinenrahmen verbundenen Querbrücke (25) sitzt und an dieser lediglich in Querrichtung (10) verfahrbar ist.

## Claims

1. A method for the manufacture of cuttings (1) of cardboard or cardboard-like materials for the purpose of selling goods, of which flat workpieces (2) of original arbitrary shape display by processing lines running longitudinally and where necessary also laterally like intersection lines, creasing lines, perforation lines, punch lines and fold lines for the execution (50) of a manufactured cardboard structure prepared and in addition other processing lines (5), which run neither solely in a longitudinal nor solely in a lateral direction, where the longitudinal line is defined through the transfer gear (6), whereby said workpieces (2) are transported in succession through the several machining phases (7a, b, c) of the production machine, in which the cuttings are each subjected to a machining method, and where the other processing lines (5) that neither run solely in a longitudinal nor solely in a lateral direction are generated from a movable plotter device (8) that is parallel and relative to the level of the workpieces (2) for machining, of which the working head (9) is powered with a specified separation distance in the workpiece (2) manoeuvrable solely in the lateral direction (10) at each point of this other processing line (5), able to be activated for processing at each point and is powered with controlled feeding in the lateral direction (10) in the activated state along the respective other processing line, and that the workpiece (2) is positioned at the same time in the longitudinal direction by means of the transfer gear (11) processing-compliant with the machine relative to the working head (9) of the plotter device (8) and that the transfer speed of the protruding processing phase is slowed in such a way that the plotter device (8) saves the necessary time in the processing of the workpiece (2).

2. The method according to claim 1, **characterised in that** the transfer drive (11) of the workpieces (2) takes place through the machine on a single straight line.

3. The method according to claim 1 or 2, **characterised in that** the processing implement (20) of the plotter device (8) is rotary during the processing of the relative workpieces (2) in each arbitrary rotational position that arises from the vectorial addition of the velocity in longitudinal and lateral directions at each point in the process.

4. Equipment for the implementation of the procedure for one of the claims 1 to 3, with several processing modules (17a, b, c) arranged in succession, in processing direction of the workpieces (2), like cutting, creasing, perforation, punching and folding modules and with a transfer gear for the transport of the products between the feeder station (18) in the machine and the subsequent processing modules (17a, b, c), **characterised in that** at least a single plotter module (19) is provided, at which the workpiece (2) is controllable in the longitudinal line of the manufacturing procedure position-wise through the transfer gear (11) of the processing machine both forwards and backwards and likewise subject to the relative lateral (10) velocity one of these portable processing implements (20) lying in a longitudinal direction in this plotter module (19) at right angles to the longitudinal direction.

5. Equipment for claim 4, **characterised in that** the processing modules (17a, b, c, 19) directly follow each other and that during the forward/backward actions at least the velocity of the mounted processing modules (17a) in terms of the time required on the plotter module is reducible.

6. Equipment for one of claims 4 or 5, **characterised in that** the processing implement (20) on the plotter module (19) is rotatable by a vertical axis in each arbitrary rotational position and able to be controlled in such a way during the processing of the respective products that the respective rotational position arises from the vectorial addition of the velocity in the longitudinal and lateral directions.

7. Equipment for one of the claims 4 to 6, **characterised in that** the transfer gear (11) in the plotter module is formed through each pair of coordinated transport rollers (21a, b; 22a,b) above and below the product, of which each one pair (21a,b) sits in front and one pair behind the processing head (9) of the plotter modules (19) and that all transport rollers (21a, b;22a, b) are each drivable at the same time and with the same effective direction on the workpiece (2).

8. Equipment for one of the claims 4 to 7, **characterised in that** the processing implement (20) sits on a fixed cross bridge (25) linked to the machine frame and is manoeuvrable on this solely in a lateral direction (10).

## Revendications

1. Procédé pour fabriquer des pièces découpées (1) en carton ou en matériaux similaires au carton en vue de la vente de produits, selon lequel des pièces plates (2) de forme initiale quelconque, au départ, sont préparées à l'aide de lignes de traitement longitudinales et éventuellement aussi transversales, telles que des lignes de coupe, de rainurage, de perforation, de découpage et de pliage, pour former le développement (50) d'une structure en carton à fabriquer, et présentent par ailleurs d'autres lignes de traitement (5) qui ne s'étendent ni uniquement dans le sens longitudinal, ni uniquement dans le sens transversal, le sens longitudinal étant défini par l'entraînement de transfert (6) à l'aide duquel les pièces (2) sont transportées successivement à travers les niveaux de traitement individuels (7a, b, c) de la machine de traitement dans lesquels les pièces découpées sont soumises à chaque fois à un type de traitement spécial, et les autres lignes de traitement (5) qui ne s'étendent ni uniquement dans le sens longitudinal, ni uniquement dans le sens transversal, sont produites par un dispositif traceur (8) qui est mobile parallèlement au plan de la pièce à traiter (2) et par rapport à ce plan et dont la tête de travail (9) est mobile, à une distance prédéfinie de la pièce (2), seulement dans le sens transversal (10) jusqu'à chaque point de cette autre ligne de traitement (5), est activable au niveau de chaque point en vue du traitement et, à l'état activé, est entraînée seulement dans le sens transversal (10) le long de ladite ligne de traitement supplémentaire avec une avance commandée, et en ce que la pièce (2) est positionnée en même temps dans le sens longitudinal à l'aide de l'entraînement de transfert (11) de la machine, conformément au traitement, par rapport à la tête de travail (9) du dispositif traceur (8), et en ce que les vitesses de transfert des niveaux de traitement montés en amont sont ralenties de telle sorte que le dispositif traceur (8) ait le temps nécessaire au traitement de la pièce (2).

2. Procédé selon la revendication 1, **caractérisé en ce que** l'entraînement de transfert (11) des pièces (2) à travers la machine se fait sur une seule ligne droite.

3. Procédé selon la revendication 1 ou 2, **caractérisé en ce que** l'outil de traitement (20) du dispositif traceur (8) est apte à tourner, pendant le traitement de chaque pièce (2), jusqu'à n'importe quelle position de rotation qui résulte, à chaque instant du traitement, de l'addition vectorielle des vitesses dans le sens longitudinal et dans le sens transversal.

4. Dispositif pour la mise en oeuvre du procédé selon l'une des revendications 1 à 3, avec des modules de traitement individuels (17a, b, c) disposés les uns derrière les autres dans le sens de traitement de la pièce (2), comme des modules de coupe, de rainurage, de perforation, de découpage et de pliage, et avec un entraînement de transfert pour le transport de la pièce entre la station d'entrée (18) de la machine et les modules de traitement (17a, b, c) suivants, **caractérisé en ce qu'**il est prévu au moins un module traceur unique (19) avec lequel la position de la pièce (2) est apte à être commandée dans le sens longitudinal du procédé de fabrication, à l'aide de l'entraînement de transfert (11) de la machine de traitement, aussi bien vers l'avant que vers l'arrière, et en même temps en fonction de la vitesse respective, transversalement (10) par rapport au sens longitudinal, d'un outil de traitement (20) mobile dans ce module traceur (19) transversalement par rapport au sens longitudinal (12).

5. Dispositif selon la revendication 4, **caractérisé en ce que** les modules de traitement (17a, b, c, 19) se suivent directement et **en ce que** pendant les mouvements avant/arrière, au moins les vitesses des modules de traitement amont (17a) sont aptes à être réduites dans le sens du temps nécessaire au niveau du module traceur (19).

6. Dispositif selon l'une des revendications 4 ou 5, **caractérisé en ce que** l'outil de traitement (20) prévu sur le module traceur (19) est apte à tourner sur un axe vertical jusqu'à n'importe quelle position de rotation et est apte à être commandé, pendant le traitement de chaque pièce, de telle sorte que la position de rotation résulte de l'addition vectorielle des vitesses dans le sens longitudinal et dans le sens transversal.

7. Dispositif selon l'une des revendications 4 à 6, **caractérisé en ce que** l'entraînement de transfert (11) dans le module traceur (11) est formé par des rouleaux de transport (21a, b ; 22a, b) disposés par paires au-dessus et au-dessous de la pièce, avec à chaque fois une paire (21a, b) devant et une paire derrière la tête de traitement (9) du module traceur (19), et **en ce que** tous les rouleaux de transport (21a, b ; 22a, b) sont aptes à être entraînés simultanément et avec le même sens d'action sur la pièce (2).

8. Dispositif selon l'une des revendications 4 à 7, **caractérisé en ce que** l'outil de traitement (20) est placé sur une traverse (25) reliée rigidement au châssis de machine et est mobile sur cette traverse dans le sens transversal (10).
